# FASCICULE DE BREVET EUROPEEN

(11) **EP 0 172 062 B1**
(45) Date de publication et mention de la délivrance du brevet: **02.11.1989**
(21) Numéro de dépôt: 85401393.5
(22) Date de dépôt: 09.07.1985
(51) Int. Cl.: E01F 13/00, E01F 15/00

(54) **Engin de déplacement et de transposition par translation de séparateurs transposables et mobiles tels que des blocs de béton constituant un balisage**
Maschine zur Umsetzung und Transposition durch Translation von transponierbaren, mobilen Teilern, wie Absperrung bildende Betonblöcke
Engine for the displacement and translation of transposable and mobile dividers such as concrete blocks constituting a barrier

(30) Priorité: 09.07.1984 FR 8410899
(43) Date de publication de la demande: 19.02.1986
(73) Titulaire: TECHNIQUES SPECIALES DE SECURITE, 78511 Rambouillet (Yvelines) (FR)
(72) Inventeur: Durand, Robert Emilien, Rambouillet Yvelines (FR)
(74) Mandataire: Cabinet HERRBURGER

(56) Documents cités:
- AU-B- 535 245
- US-A- 4 017 200

## Description

La présente invention concerne un engin autonome pour le déplacement et la transposition par translation de séparateurs transposables et mobiles tels que des blocs de béton constituant un balisage et déterminant au moins un côté d'une voie de circulation routière ou autoroutière.

Le brevet AU-B-535 245 décrit des engins de déplacement et de transposition par translation de tels séparateurs de voie du type comportant un couloir de guidage d'un train de blocs de béton. Ce couloir présente une forme générale de S comportant une entrée et une sortie parallèle et décalées. Le couloir de guidage disposé sous le véhicule ou sous une remorque qui doit être tractée par un engin tracteur prend en charge les blocs de béton en les soulevant de manière que ce train de blocs traverse le couloir de guidage en étant suspendu. Le train de blocs de béton est déplacé par translation latérale suivant une distance correspondant généralement à la largeur d'une voie de circulation. Un tel engin permet de mettre en place des barrière de séparation entre deux voies de circulation de sens contraire.

Cependant, cet engin de déplacement, déjà connu, est d'une manipulation nécessitant du personnel qualifié et ne permettant que des changements de largeur de transposition des trains de blocs de béton comprise entre 2,10 mètres et 3,15 mètres. En outre, cet engin doit être entraîné par un moteur d'au moins 200 chevaux.

De plus, lorsqu'il doit rentrer à contresens du trafic dans certains cas de balisage, l'engin entraîne de très graves et de très difficiles problèmes de circulation en fin de balisage.

Enfin, il est extrêmement difficile de. déplacer un tel engin d'un point à un autre en raison de son encombrement.

La présente invention a pour but de remédier à ces inconvénients et de créer un engin de déplacement et de transposition par translation de séparateurs transposables et mobiles tels que des blocs de béton, constituant un engin autonome, d'un maniement relativement aisé et d'une grande souplesse d'intervention.

La présente invention a également pour but de créer un engin de déplacement et de transposition présentant des performances très nettement améliorées pour des largeurs de voie de circulation dont la distance est comprise dans une fourchette bien supérieure à celle existant à l'heure actuelle.

A cet effet, l'invention concerne un engin autonome pour le déplacement et la transposition par translation de séparateurs transposables et mobiles tels que des blocs de béton constituant un balisage et déterminant au moins un côté d'une voie de circulation routière ou autoroutière, engin du type comportant un couloir de guidage des blocs successifs formant un train de bloc, ce couloir présentant une forme générale de S et comportant une entrée et une sortie décalées, le train de blocs étant soulevé du sol, suspendu au couloir de guidage, traversant ce couloir et déplacé par translation latérale suivant une distance prédéterminée correspondant à la largeur d'une voie de circulation pour créer une barrière de séparation entre deux voies de circulation de sens contraire, engin caractérisé en ce qu'il comporte deux trains de roues directrices asservis à des dispositifs d'orientation permettant un déplacement rectiligne en avant ou en arrière ainsi qu'une mise en rotation totale de l'engin, ces trains de roues directrices permettant de régler le décalage de l'entrée par rapport à la sortie du couloir de guidage, suivant une distance réglable correspondant à une largeur de voie minimum et maximum, l'entrée et la sortie du couloir de guidage étant toujours parallèles aux roues associées.

Suivant une autre caractéristique de l'invention, les trains de roues sont articulés sur un porte-roues et sont commandés par un groupe hydraulique composé d'un moteur par roue, ces moteurs étant synchronisés pour déterminer leur vitesse.

Suivant une autre caractéristique de l'invention, chaque train de roues est monté sur un parallélogramme déformable assurant le parallélisme des roues de chaque train.

Suivant une autre caractéristique de l'invention, le couloir de guidage est de hauteur réglable.

Suivant une autre caractéristique de l'invention, le couloir de réglage est pourvu à chaque extrémité d'un couloir supplémentaire orientable par l'intermédiaire d'un vérin.

Suivant une autre caractéristique de l'invention, l'engin comporte un automatisme de guidage de l'avant de l'engin par rapport à la ligne du train de blocs, et un dispositif de lecture optique de la ligne tracée au sol correspondant au nouvel emplacement du train de blocs pour le guidage de l'arrière de la machine.

Enfin, suivant une autre caractéristique de l'invention, l'engin est automoteur.

La présente invention sera mieux comprise à l'aide d'un mode de réalisation de l'engin conforme à l'invention, représenté schématiquement, à titre d'exemple non limitatif, sur les dessins ci-joints dans lesquels :
la figure 1 est une vue de côté de l'engin,
la figure 2 est une vue de dessus du couloir de guidage de l'engin en position de repos pour le transport,
la figure 3 est une vue de dessus du couloir de guidage de l'engin dans une position de travail moyenne,
la figure 4 est une vue de dessus du couloir de l'engin dans une position de travail correspondant à une largeur de voie minimum,
la figure 5 est une vue de dessus du couloir de guidage de l'engin en position de travail, conformément à une largeur de voie maximum.

Selon la figure 1, l'engin 1 de déplacement et de transposition par translation de séparateurs tels que des blocs en béton déterminant un balisage, constitue un engin automoteur. Cet engin comporte deux cabines de pilotage 2, 3 pour les trains de roues avant 4 et arrière 5. Cet engin est équipé d'un moteur de 200 chevaux entraînant un groupe hydraulique servant à alimenter toutes les servitudes de l'engin. Ce dernier est donc totalement indépendant. Il est susceptible de se déplacer aussi bien en avant qu'en arrière. Les deux postes de pilotage 2, 3 sont réversibles.

Cet engin est capable de rouler sur route à une vitesse limitée à 28 km/h ce qui est donc en-dessous des limites nécessitant un chauffeur poids lourd, une immatriculation et un passage devant l'administration des Mines.

Les trains de roues 4 et 5 sont articulés sur des dispositifs d'orientation ce qui permet le pivotement de l'engin 1 sur lui-même. C'est ainsi que l'engin 1 est susceptible de faire demi tour dans un espace réduit d'environ 10 mètres de diamètre.

Les moyens de commande des trains de roues sont constitués par un groupe hydraulique. Ce groupe hydraulique alimente un moteur d'une puissance de 40 chevaux pour chacune des roues des trains de roues 4 et 5. Chacune des roues est directrice. Les vitesses des moteurs sont synchronisées et commandées par l'intermédiaire d'un levier permettant d'ouvrir plus ou moins l'arrivée d'huile. Chaque moteur commandant les roues constitue également un frein moteur.

Les moyens de commande constitués par les trains de roues directrices 4 et 5 asservis à des dispositifs d'orientation permettent à la fois un déplacement rectiligne en avant et en arrière ainsi qu'une mise en rotation totale de l'engin 1.

Les trains de roues 4 et 5 sont articulés sur un porte-roues 6, ce porte-roues 6 peut être constitué par un parallélogramme déformable assurant le parallélisme des roues de chaque train.

Le châssis 7 de l'engin 1 porte une pompe moteur 8 et un réservoir d'huile 9 permettant d'alimenter les différents organes de commande tels que les vérins permettant d'orienter les trains de roues 4 et 5 en fonction de la largeur de déplacement par translation latérale du train de blocs de béton.

Ce train de blocs de béton est pris en charge par un couloir de guidage 10 présentant une forme générale de S. Ce couloir de guidage, pourvu de galets de roulement, permet de prendre en charge les blocs de béton en les soulevant du sol puis en les faisant se déplacer par translation latérale dans une position suspendue, de l'entrée 11 jusqu'à la sortie 12 où les blocs sont déposés sur la nouvelle ligne de balisage choisie.

Chaque train de roues 4 et 5 est articulé sur un porte-roues 6 en position fixe par rapport au châssis de la machine. L'inclinaison des roues dans un plan vertical par rapport à l'axe du châssis de la machine est donnée à l'avant et à l'arrière par l'action d'un vérin hydraulique contrôlé par une manette ouvrant plus ou moins une arrivée d'huile.

Les trains de roues 4 et 5 sont montés sur un parallélogramme déformable assurant le parallélisme des roues de chaque train.

Suivant ce mode de réalisation particulier le châssis 7 de la machine est supporté par les porte-roues 6 par l'intermédiaire de vérins avant 13 et arrière 14.

Les vérins 13 et 14 permettent de régler l'altitude du couloir de guidage 10 permettant d'exécuter le transfert des blocs de béton. Le couloir de guidage est donc de hauteur réglable. Cela permet de compenser des irrégularités éventuelles entre le point où les blocs de béton sont posés et la zone où roulent les roues. Ce réglage en hauteur du couloir de guidage 10 permet également de prendre ou de déposer des blocs à un niveau différent entre l'avant et l'arrière de l'engin 1. Ainsi, par exemple, il est possible de prendre en charge des blocs sur un trottoir et les déposer sur une route ou inversement.

Selon la figure 2, le couloir de guidage 10 des blocs de béton, destiné à être déplacé par translation latérale, est représenté dans sa position de repos utilisée pour le déplacement de l'engin 1. Ce couloir de guidage 10 présente une forme générale de S. Il est constitué par des paires de galets montés de manière à ce qu'ils prennent en charge les blocs de béton en les soutenant, c'est-à-dire en position suspendue tout en frottant le moins possible sur le béton. Chacun des galets, non représentés sur cette figure, est monté sur des roulements étanches assurant une excellente rotation.

Le couloir de guidage 10 est pourvu à chacune de ses extrémités 11, 12, d'un couloir supplémentaire 15, 16. Les couloirs supplémentaires 15, 16, montés de façon articulée à l'entrée et à la sortie du couloir 10, sont orientables par l'intermédiaire d'un vérin.

Selon la figure 3, l'engin 1 est positionné de manière que le décalage du train de roues avant 4 et du train de roues arrière détermine une distance moyenne correspondant à la largeur moyenne d'une voie de circulation qui est de 3,75 mètres. Dans cette position de travail particulière l'entrée et la sortie du couloir de guidage sont toujours parallèles par rapport aux roues associées. Il est à noter que, suivant la figure 3, les deux couloirs supplémentaires 15, 16 sont orientés exactement dans l'axe des extrémités 11, 12 du couloir de guidage 10.

Selon la figure 4, l'engin 1 détermine une largeur de voie minimum d'environ 2,10 mètres. Dans cette position, les trains de roues 4 et 5 sont en regard l'un de l'autre. Le couloir de guidage 10 détermine une largeur de déplacement des blocs de béton minimum en raison du fait que les couloirs supplémentaires 15, 16 sont orientés vers l'extérieur par rapport aux axes de l'entrée 11 et de la sortie 12 du couloir 10. Cette orientation vers l'extérieur des couloirs supplémentaires 15, 16, parallèles aux roues associées permet de faire décroître la largeur de pose et de reprise des blocs de béton.

Selon la figure 5, l'engin 1 est représenté suivant le décalage maximum entre le train de roues avant 4 et le train de roues arrière 5. Suivant cette position, les couloirs supplémentaires 15, 16 sont orientés vers l'intérieur par rapport à l'axe de l'entrée et de la sortie 11, 12 du couloir 10. Ce décalage permet d'accroître la largeur de pose jusqu'à environ 5,50 mètres.

Conformément aux figures 3 à 5, il est nécessaire que l'axe d'entrée et l'axe de sortie de l'ensemble constitué par le couloir supplémentaire 15, le couloir en forme de S 10 et le couloir supplémentaire de sortie 16, soient, d'une part, parallèles à la ligne des blocs à prendre, et, d'autre part, parallèles entre eux. Ce résultat est obtenu grâce à la configuration de la machine. Il suffit de jouer sur l'orientation des roues arrière pendant que la machine se déplace pour aller vers sa zone de travail, de mettre le châssis 7 en position dite de « crabe jusqu'à obtenir cette configuration.

Dans cette position, les deux trains de roues 4 et 5 se déplacent parallèlement à eux-mêmes et par rapport à la ligne de prise des blocs de béton, du début à la fin de l'opération.

Grâce à la capacité de mouvement et d'orientation des couloirs supplémentaires 15, 16, disposés à l'entrée et à la sortie du couloir de guidage 10, il est possible de réaliser des poses de blocs de béton non parallèles par rapport à la zone de prise à condition que cela soit limité à la longueur des blocs portés dans le couloir totale de l'engin 1. Pour réaliser une telle pose de blocs non parallèles, il suffit de jouer sur les relations relatives des couloirs supplémentaires d'entrée et de sortie 15, 16, et, d'autre part, du train de roues arrière 5 par rapport au train de roues avant 4.

Suivant un mode de réalisation particulier, et conformément aux figures 1 à 5, l'engin 1 est pourvu d'un automatisme de guidage de l'avant de l'engin par rapport à la ligne du train de blocs de béton. Ainsi, il est prévu un palpeur glissant sur la ligne de blocs qui appelle dans un sens ou dans l'autre le vérin de direction des roues en fonction du mouvement relatif de ces roues par rapport aux blocs de béton. Ce guidage automatique simplifie le pilotage sur l'avant de la machine à partir de la cabine 2.

L'engin 1 comporte également un dispositif de détection tel qu'un dispositif de lecture optique de la ligne tracée au sol correspondant au nouvel emplacement du train de blocs de béton pour le guidage de l'arrière de l'engin 1.

## Revendications

1. Engin autonome pour le déplacement et la transposition par translation de séparateurs transposables et mobiles tels que des blocs de béton constituant un balisage et déterminant au moins un côté d'une voie de circulation routière ou autoroutière, engin du type comportant un couloir de guidage des blocs successifs formant un train de blocs, ce couloir présentant une forme générale de S et comportant une entrée et une sortie décalées, le train de blocs étant soulevé du sol, suspendu au couloir de guidage, traversant le couloir de guidage et déplacé par translation latérale suivant une distance prédéterminée correspondant à la largeur d'une voie de circulation pour créer une barrière de séparation entre deux voies de circulation de sens contraire, engin caractérisé en ce qu'il comporte deux trains de roues directrices (4, 5) asservis à des dispositifs d'orientation (6) permettant un déplacement rectiligne en avant ou en arrière ainsi qu'une mise en rotation totale de l'engin, ces trains de roues directrices permettant de régler le décalage de l'entrée (11) par rapport à la sortie (12) du couloir de guidage (10), suivant une distance réglable correspondant à une largeur de voie minimum et maximum, l'entrée (15) et la sortie (16) du couloir de guidage étant toujours parallèles aux roues associées.

2. Engin conforme à la revendication 1 précédente, caractérisé en ce que les trains de roues (4 et 5) sont articulés sur un porte-roues (6) et sont commandés par un groupe hydraulique composé d'un moteur par roue, ces moteurs étant synchronisés pour déterminer leur vitesse.

3. Engin conforme à l'une quelconque des revendications 1 et 2 précédentes, caractérisé en ce que chaque train de roues (4, 5) est monté sur un parallélogramme déformable assurant le parallélisme des roues de chaque train (4, 5).

4. Engin conforme à l'une quelconque des revendications 1 à 3 précédentes, caractérisé en ce que le couloir de guidage (10) est de hauteur réglable.

5. Engin conforme à l'une quelconque des revendications 1 à 4 précédentes, caractérisé en ce que le couloir de réglage (10) est pourvu à chaque extrémité (11, 12) d'un couloir supplémentaire (15, 16) orientable par l'intermédiaire d'un vérin.

6. Engin conforme à l'une quelconque des revendications 1 à 5 précédentes, caractérisé en ce qu'il comporte un automatisme de guidage de l'avant de l'engin par rapport à la ligne du train de blocs et un dispositif de lecture optique de la ligne tracée au sol correspondant au nouvel emplacement du train de blocs pour le guidage de l'arrière de l'engin (1).

7. Engin conforme à l'une quelconque des revendications 1 à 6 précédentes, caractérisé en ce qu'il est automoteur.

## Claims

1. An antonomous machine for the sideways movement and transfer of transferable, movable separators such as concrete blocks forming boundary marking and defining at least one side of a road or motorway traffic lane, the machine being of the type which includes a channel for guiding successive blocks forming a row of blocks, the channel being generally S-shaped and including an inlet and an outlet which are offset, the row of blocks being lifted from the ground, suspended in the guide channel, passed through the guide channel, and moved sideways through a predetermined distance which corresponds to the width of a traffic lane in order to create a barrier for separating two lanes for traffic travelling in opposite directions, the machine being characterised in that it includes two sets of steerable wheels (4, 5) which are controlled by steering devices (6) which enable the machine to move forwards and backwards in straight lines as well as to rotate completely, the sets of steerable wheels enabling the offset of the inlet (11) of the guide channel (10) relative to its outlet (12) to be adjusted by a distance adjustable according to minimum and maximum lane widths, the inlet (15) and the outlet (16) of the guide channel always being parallel to the associated wheels.

2. A machine according to the preceding Claim 1, characterised in that the sets of wheels (4 and 5) are articulated to wheel supports (6) and are driven by a hydraulic unit including a motor for each wheel, the speeds of the motors being determined in synchronism.

3. A machine according to any one of preceding Claims 1 and 2, characterised in that each set of wheels (4, 5) is mounted on a deformable parallelogram structure for ensuring that the wheels of each set (4, 5) are parallel.

4. A machine according to any one of preceding Claims 1 to 3, characterised in that the height of the guide channel (10) is adjustable.

5. A machine according to any one of the preceding Claims 1 to 4, characterised in that the adjustment channel (10) is provided at each end (11, 12) with an additional channel (15, 16) which is orientable by means of a jack.

6. A machine according to any one of the preceding Claims 1 to 5, characterised in that it includes an automatic device for guiding the front of the machine relative to the line of the row of blocks and an optical device for sensing a line marked out on the ground in correspondence with the new position of the row of blocks, in order to guide the rear of the machine (1).

7. A machine according to any one of the preceding Claims 1 to 6, characterised in that it is self-propelled.

## Patentansprüche

1. Selbstständige Maschine zur Umsetzung und Transposition durch Translation von transponierbaren mobilen Teilern, wie Absperrungen bildenden Betonblöcken, die zumindest eine Seite einer Verkehrsstraße oder Autobahn begrenzen, wobei die Maschine eine Führungsrutsche für aufeinanderfolgende Blöcke umfaßt, die einen Blockzug bilden und wobei die Rutsche eine allgemeine S-Form aufweist und Absätze bildenden Eingang und Ausgang umfaßt und wobei der Blockzug vom Boden gehoben, in der Führungsrutsche aufgehängt, die Führungsrutsche durchläuft und durch seitliche Verschiebung umgesetzt wird gemäß einer vorbestimmten Entfernung, die der Breite einer Verkehrsstraße entspricht, um eine Trennbarriere zwischen zwei Verkehrsstra- ßen entgegengesetzter Richtung zu bilden, dadurch gekennzeichnet, daß die Maschine zwei Leitachssätze (4, 5) enthält, gesteuert von Schwenkmechanismen (6), die eine geradlinige Verschiebung nach vorne und nach hinten sowie eine Totaldrehung der Maschine ermöglichen, und daß die Leitachssätze die Verstellung des Eingangs (11) in bezug auf den Ausgang (12) der Führungsrutsche (10) gemäß einer Entfernung steuert, die entsprechend einer minimalen und maximalen Straßenbreite einstellbar ist, wobei der Eingang (15) und Ausgang (16) der Führungsrutsche stets parallel zu den beigeordneten Rädern verlaufen.

2. Maschine nach Anspruch 1, dadurch gekennzeichnet, daß die Achssätze (4 und 5) gelenkig auf einem Radträger (6) angebracht sind und von einer Hydraulikgruppe gesteuert werden, die einen Motor pro Rad umfaßt, wobei die Motore zur Bestimmung ihrer Geschwindigkeit synchronisiert sind.

3. Maschine nach einem der vorhergehenden Ansprüche 1 und 2, dadurch gekennzeichnet, daß jeder Achssatz (4, 5) auf einer elastischen Parallelführung montiert ist, die die Parallelität der Achse eines jeden Satzes (4, 5) gewährleistet.

4. Maschine nach irgendeinem der vorhergehenden Ansprüche 1 bis 3, dadurch gekennzeichnet, daß die Führungsrutsche (10) in der Höhe einstellbar ist.

5. Maschine nach irgendeinem der vorhergehenden Ansprüche 1 bis 4, dadurch gekennzeichnet, daß die Führungsrutsche (10) an jedem Ende (11, 12) mit einer zusätzlichen Rutsche (15, 16) versehen ist, die mittels eines Hebezylinders einstellbar ist.

6. Maschine nach irgendeinem der vorhergehenden Ansprüche 1 bis 5, dadurch gekennzeichnet, daß die Maschine eine Führungsautomatik des Vorderrades der Maschine in bezug auf die Richtung des Blockzugs und eine optische Ablesungsvorrichtung einer am Boden gezeichneten Linie umfaßt, die der neuen Position des Blockzuges entspricht, zur Lenkung des Hinterrads der Maschine (1).

7. Maschine nach irgendeinem der vorhergehenden Ansprüche 1 bis 6, dadurch gekennzeichnet, daß die Maschine selbstfahrend ist.
